# EUROPÄISCHE PATENTSCHRIFT

(11) **EP 1 235 961 B1**
(45) Veröffentlichungstag und Bekanntmachung des Hinweises auf die Patenterteilung: **01.10.2003**
(21) Anmeldenummer: 00989859.4
(22) Anmeldetag: 16.11.2000
(51) Int. Cl.: E02D 15/04, B65G 11/20, F04B 15/02

(54) **VERFAHREN UND ANORDNUNG ZUM BETONIEREN VON VERTIKALEN SCHÄCHTEN**
METHOD AND ARRANGEMENT FOR CONCRETING VERTICAL SHAFTS
PROCEDE ET DISPOSITIF DE BETONNAGE DE PUITS VERTICAUX

(30) Priorität: 08.12.1999 DE 19959217
(43) Veröffentlichungstag der Anmeldung: 04.09.2002
(73) Patentinhaber: PUTZMEISTER Aktiengesellschaft, 72631 Aichtal (DE)
(72) Erfinder: DOSE, Rolf, 71088 Holzgerlingen (DE)
(74) Vertreter: Wolf, Eckhard, Dr.-Ing.
(86) Internationale Anmeldenummer: EP0011329
(87) Internationale Veröffentlichungsnummer: WO01042570

(56) Entgegenhaltungen:
- EP-A- 0 854 285
- DE-B- 1 074 495
- US-A- 4 332 516

## Beschreibung

Die Erfindung betrifft ein Verfahren und eine Anordnung zum Betonieren von tiefen, vertikalen Schächten, bei welchem Beton von übertage über eine in einem Fallrohr befindliche Betonsäule zu einer tieferliegenden Applikationsstelle gefördert wird.

Die im Bergbau vorkommenden Schächte, die mit dem erfindungsgemäßen Verfahren betoniert werden sollen, haben eine Tiefe von beispielsweise 500 m und mehr. Wenn der Beton in dem Fallrohr unkontrolliert abstürzt, besteht die Gefahr einer Entmischung und einer Stopferbildung. Dies gilt vor allem auch dann, wenn innerhalb des Fallrohrs Umlenkungen vorgesehen sind. Die rein gravimetrische Ausbringung des Betons ist bei so tiefen Schächten mit einem hohen Verschleiß verbunden, selbst wenn entlang der Fallstrecke mehrere Sperrschieber vorgesehen werden, die periodisch geschaltet werden. Im übrigen sind die zur Verfügung stehenden Sperrschieber wegen des hohen Schaltverschleißes durch den abrasiven Beton und der Vielzahl der notwendigen Schaltvorgänge für einen zuverlässigen Einsatz nicht verwendbar.

Ausgehend hiervon liegt der Erfindung die Aufgabe zugrunde, ein Verfahren und eine Anordnung zum Betonieren von tiefen, vertikalen Schächten zu entwickeln, womit ein zuverlässiger und entmischungsfreier Transport des Betons zu den Applikationsstellen bei größtmöglicher Betriebssicherheit gewährleistet ist.

Ausgehend vom jeweiligen Oberbegriffs der Ansprüche 1, 7 und 15, die sich auf die DE-A-1 074 495 stützen, wird diese Aufgabe durch die Merkmale dieser Ansprüche gelöst. Vorteilhafte Ausgestaltungen und Weiterbildungen der Erfindung ergeben sich aus den abhängigen Ansprüchen.

Der erfindungsgemäßen Lösung liegt der verfahrensmäßige Gedanke zugrunde, daß der Beton am ausgangsseitigen Ende des Fallrohrs portionsweise aus der nachrückenden Betonsäule entnommen, von der Betonsäule abgetrennt und dabei drucklos gestellt und sodann der Applikationsstelle zugeführt wird. Um dies zu erreichen, wird gemäß einer bevorzugten Ausgestaltung der Erfindung vorgeschlagen, daß die Betonsäule am ausgangsseitigen Ende des Fallrohrs in einen Zylinder geleitet und dort von einem unter Vergrößerung des Zylindervolumens zurückweichenden Kolben abgestützt wird, daß der Zylinderinhalt nach Erreichen einer Kolbenendlage von der übrigen Betonsäule abgetrennt und danach vorzugsweise unter Vorschub des Kolbens aus dem Zylinder unmittelbar oder mittelbar zur Applikationsstelle ausgetragen wird. Beim mittelbaren Austrag wird der Beton zweckmäßig in einen Pufferbehälter geleitet und von dort der Applikationsstelle zugeführt. Der drucklos gestellte Beton wird vorteilhafterweise über eine weitere Fallstrecke, die kürzer als die Betonsäule ist und beispielsweise durch einen Verteilerschlauch gebildet sein kann, der Applikationsstelle zugeleitet.

Technisch gesehen handelt es sich bei der beschriebenen Zylinderanordnung um eine Dekompressionspumpe, die eingangsseitig mit der unter Druck stehenden nachrückenden Betonsäule beaufschlagt ist, in der der Beton portionsweise drucklos gestellt wird und sodann der Applikationsstelle zugeführt wird.

Gemäß einer bevorzugten Ausgestaltung der Erfindung wird die nachrükkende Betonsäule am austrittsseitigen Ende des Fallrohrs in den nach oben weisenden, nach unten offenen Zylinder umgeleitet, während die von der Betonsäule abgetrennten Betonportionen vom Zylinder aus nach unten ausgetragen werden.

Eine weitere bevorzugte Ausgestaltung der Erfindung sieht vor, daß die nachrückende Betonsäule am austrittsseitigen Ende des Fallrohrs abwechselnd in zwei getrennte Zylinder eingeleitet wird und von diesen im Gegentakt portioniert und drucklos gegebenenfalls über den Pufferbehälter zur Applikationsstelle ausgetragen wird.

Anfänglich muß das Fallrohr so mit Beton gefüllt werden, daß es zu keiner Entmischung und zu keiner Zerstörung entlang der Fallstrecke kommt. Um dies zu erreichen, wird das Fallrohr zunächst mit Füllwasser gefüllt, bevor der Beton unter Zwischenlage mindestens eines Dichtelements in das Fallrohr eingeleitet wird. Das sodann austrittsseitig anfallende Füllwasser wird über ein am unteren Ende des Fallrohrs angeschlossenes und mit diesem kommunizierendes Rücklaufrohr vorzugsweise kleineren Durchmessers unter der Einwirkung der nachgeführten Betonsäule nach oben gefördert oder in den Schacht hinein verworfen.

Zur Durchführung des erfindungsgemäßen Verfahrens ist eine Anordnung zum Betonieren von tiefen, vertikalen Schächten gemäß dem Anspruch 7 vorgesehen, die eine übertage angeordnete Füllpumpe und ein an die Füllpumpe angeschlossenes Fallrohr aufweist, wobei das austrittsseitige Ende des Fallrohrs an eine druckdichte Dekompressionspumpe anschließbar ist, deren Auslaß mit der Applikationsstelle verbindbar ist. Vorteilhafterweise ist an den Auslaß ein zur Applikationsstelle führender, von Hand bewegbarer Verteilerschlauch anschließbar.

Gemäß einer bevorzugten Ausgestaltung der Erfindung weist die Dekompressionspumpe eine eintrittsseitig mit dem Fallrohr verbindbare Rohrweiche auf, die austrittsseitig abwechselnd an einen von zwei Zylindern druckdicht anschließbar ist, von denen der jeweils andere Zylinder vorzugsweise über einen gemeinsamen Pufferbehälter in eine Auslaßleitung mündet, wobei in den Zylindern im Gegentakt hin- und herverschiebbare Kolben angeordnet sind. Die Rohrweiche ist im Pufferbehälter unter den nach unten offenen Zylindern angeordnet und weist austrittsseitig in Richtung Zylinderöffnungen nach oben. Andererseits weist die beispielsweise als Verteilerschlauch ausgebildete Anschlußleitung von der Dekompressionspumpe aus nach unten, so daß der drucklos gestellte Beton unter der Einwirkung der Schwerkraft zur Applikationsstelle gefördert werden kann. Um Wartungsarbeiten an der Dekompressionspumpe ausführen zu können, ohne die Betonsäule aus dem Fallrohr zu entfernen, ist in dem Fallrohr vor der Dekompressionspumpe ein Sperrschieber angeordnet.

Weiter ist gemäß einer bevorzugten Ausgestaltung der Erfindung an der tiefsten Stelle des Fallrohrs vor der Dekompressionspumpe eine mit dem Fallrohr kommunizierende absperrbare Rücklaufleitung vorzugsweise mit kleinerem Querschnitt als das Fallrohr angeschlossen. Die Rücklaufleitung dient dazu, das vor dem Befüllen des Fallrohrs mit Beton eingefüllte Wasser unter der Einwirkung der nachrückenden Betonsäule nach oben aus dem Schacht herauszuführen. Die Wasserrückführung erfolgt dabei nach dem Prinzip der kommunizierenden Röhren.

Die Erfindung bezieht sich femer auf eine Dekompressionspumpe zur Förderung von druckbelasteten Dickstoffen insbesondere von Beton zu einer Applikationsstelle gemäß dem Anspruch 15, insbesondere für den Einsatz in einer Betonieranordnung der vorbeschriebenen Art. Die Dekompressionspumpe weist erfindungsgemäß eine einseitig mit dem druckbelasteten Dickstoff beaufschlagte Rohrweiche auf, die austrittsseitig abwechselnd an einen von zwei Zylindern druckdicht anschließbar ist, von denen der jeweils andere Zylinder vorzugsweise über einen gemeinsamen Pufferbehälter in einen Auslaß mündet, und wobei in den Zylindern zwei in Gegentakt hin- und herverschiebbare Kolben angeordnet sind. Der Pufferbehälter weist zweckmäßig einen bodenseitigen, vorzugsweise nach unten weisenden Auslaßstutzen auf, an den ein Verteilerschlauch anschließbar ist. Weiter ist er zweckmäßig mit einer druckdicht verschließbaren Wartungsöffnung versehen.

Mit vorstehenden Maßnahmen wird gewährleistet, daß die über die Betonsäule erzeugten Drücke in jeder Tiefe des Schachtes beherrscht werden können und der Betoneinbau problemlos erfolgt. Vorteilhafterweise ist zu diesem Zweck eine Steuerungseinrichtung zur synchronen Ansteuerung der Füllpumpe und der Dekompressionspumpe vorgesehen.

Im folgenden wird die Erfindung anhand eines in der Zeichnung in schematischer Weise dargestellten Ausführungsbeispiels näher erläutert. Es zeigen
- Fig. 1: einen Schnitt durch einen Schacht mit einer Schachtbetonieranlage;
- Fig. 2: einen Ausschnitt X aus Fig. 1 in vergrößerter Darstellung;
- Fig. 3: einen vergrößerten Ausschnitt aus Fig. 2 mit der Dekompressionspumpe in teilweise geschnittener Darstellung.

Die in Zeichnung dargestellte Anordnung ist zum Betonieren der Schachtwände 10 eines Schachts 12 mit einer Tiefe von z.B. 500 m und mehr bestimmt. Der Beton wird von den verschiedenen Plattformen 14 aus, die über eine Leiter 16 erreichbar sind, mit einem von Hand geführten Verteilerschlauch 18 in freiem Fall in die vormontierten Schalungen 20, die am Boden 22 geschlossen sind, eingebracht. Das Ausbringen des Betons über den Verteilerschlauch 18 erfolgt durch den Auslaß 24 einer Dekompressionspumpe 26, die an ihrem Einlaß 28 an ein Fallrohr 30 angeschlossen ist. Das Fallrohr 30 führt von übertage (Oberkante 31 des Schachts 12) im wesentlichen senkrecht an einer der Schachtwände 10 nach unten und ist auf der Höhe der Unterkante der Dekompressionspumpe 26 zu dieser hin abgebogen. Das Fallrohr 30 wird einlaßseitig über eine Füllpumpe 32 mit Beton beschickt, so daß sich im Fallrohr 30 eine Betonsäule bildet, die am Ende des Fallrohrs 30 unter hohem Druck am Einlaß 28 der Dekompressionspumpe ansteht.

Die Dekompressionspumpe 26 umfaßt eine als S-Rohr ausgebildete Rohrweiche 34, die in einem Pufferbehälter 36 um eine zur Einlaßöffnung 28 konzentrische vertikale Achse 38 mit Hilfe eines Hydraulikantriebs 40 schwenkbar gelagert ist. An der Oberseite des Pufferbehälters 36 sind zwei Förderzylinder 42 senkrecht angeordnet, die mit ihren nach unten weisenden Öffnungen 44 in den Pufferbehälter 36 münden und deren nicht dargestellte Kolben mit Hilfe jeweils eines Hydrozylinders 46, deren Kolben stangenseitig durch einen Wasserkasten 47 hindurch, laufen im Gegentakt antreibbar sind. Die Rohrweiche 34 wird über den Hydraulikantrieb 40 synchron mit den Hydrozylindem 46 angetrieben, so daß die Austrittsöffnung 48 der Rohrweiche 34 abwechselnd vor eine der Zylinderöffnungen gelangt, während die jeweils andere Zylinderöffnung 44 frei nach unten in den Pufferbehälter weist. Das Hydraulikaggregat 54 zur Speisung des Hydraulikantriebs 40 und der Hydrozylinder 46 befindet sich auf einer der Plattformen 14 in der Nähe der Dekompressionspumpe 26. Die Rohrweiche 34 wird jeweils bei nach unten gefahrenem Kolben in einem der Zylinder 42 vor die betreffende Zylinderöffnung 44 geschaltet, so daß sich die unter Druck stehende Betonsäule durch die Rohrweiche 34 hindurch gegen den betreffenden Kolben abstützt. Beim Rückzug des Kolbens dringt die nachrückende Betonsäule in den betreffenden Zylinder 42 ein, bis der Kolben seine obere Endlage erreicht. Sodann wird die Rohrweiche zum anderen Zylinder umgeschaltet, dessen Kolben in seiner unteren Endlage befindet. Gleichzeitig wird der erste Zylinder zum Pufferbehälter 36 hin geöffnet, so daß die darin befindliche Betonportion über den im Pufferbehälter 36 herrschenden Atmosphärendruck druckfrei gestellt wird und bei Vorschub des betreffenden Kolbens in den Pufferbehälter 36 gelangt. Vom Pufferbehälter 36 aus fällt der Beton durch den Auslaß 24 in den Verteilerschlauch 18 und wird von dort aus im freien Fall zur Applikationsstelle in den Schalungen 20 geleitet.

Der Pufferbehälter 36 ist mit einem seitlichen Deckel 50 versehen, der zu Wartungszwecken geöffnet werden kann. Zuvor wird das Fallrohr 30 zweckmäßig durch einen Schieber 52 gesperrt, um die Rohrweiche 34 druckfrei zu stellen.

Um das Fallrohr 30 zerstörungsfrei befüllen zu können, ist zusätzlich eine Wasserleitung 56 vorgesehen, die im Bereich des Schiebers 52 und im unteren Bogenbereich des Fallrohrs 30 mit dem Fallrohr 30 kommuniziert. Zunächst wird bei geschlossenem Schieber 52 das Fallrohr 30 über die Wasserleitung 56 bis oben hin gefüllt. Sodann wird bei noch geschlossenem Schieber 52 über die Füllpumpe 32 unter Zwischenlage mindestens eines Dichtelements Beton in das Fallrohr 30 eingefüllt und das dort befindliche Wasser über die Leitung 56 nach dem Prinzip der kommunizierenden Röhren nach oben verdrängt. Sobald die Betonsäule in der Nähe des Schiebers 52 angelangt ist, wird dieser geöffnet, so daß das im unteren Bereich befindliche Wasser über die nachrückende Betonsäule über den unteren Abschnitt der Wasserleitung 56 verdrängt werden kann und die Betonsäule schließlich über den Pumpeneinlaß 28 in die Rohrweiche 34 eindringt. Hierzu muß dann die Dekompressionspumpe 26 über den Hydraulikantrieb 40 und die Hydrozylinder 46 in Gang gesetzt werden.

Die Reinigung der Anlage erfolgt über eine Wassersäule, die von übertage aus unter Zwischenlage eines Reinigungsmolches bei abgeschalteter Füllpumpe 32 in das Fallrohr eingebracht wird. Es reichen dazu etwa 20 m Wassersäule, die bei fortgesetztem Betrieb der Dekompressionspumpe 26 allmählich bis in den Pufferbehälter 36 hinein nachrückt.

Zusammenfassend ist folgendes festzuhalten: Die Erfindung bezieht sich auf ein Verfahren und eine Anordnung zum Betonieren von vertikalen Schächten mit einer Tiefe von z.B. 500 m und mehr. Der Beton wird dort über eine in einem Fallrohr 30 befindliche Betonsäule zu einer tieferliegenden Applikationsstelle 20 gefördert. Um ein entmischungs- und zerstörungsfreies Betonieren zu gewährleisten, wird der Beton am ausgangsseitigen Ende des Fallrohrs 30 portionsweise aus der nachrückenden Betonsäule entnommen, von der Betonsäule abgetrennt und dabei drucklos gestellt und sodann der Applikationsstelle zugeführt.

## Patentansprüche

1. Verfahren zum Betonieren von tiefen Schächten, bei welchem Beton über eine in einem Fallrohr (30) befindliche Betonsäute zu einer tieferliegenden Applikationsstelle (20) gefördert wird, wobei der Beton am ausgangsseitigen Ende des Fallrohrs (30) portionsweise aus der nachrückenden Betonsäule entnommen, von der Betonsäule abgetrennt und dabei drucklos gestellt wird und sodann der Applikationsstelle (20) zugeführt wird, **dadurch gekennzeichnet, daß** die Betonsäule am ausgangsseitigen Ende des Fallrohrs (30) in einen Zylinder (42) geleitet und dort von einem unter Vergrößerung des Zylindervolumens zurückweichenden Kolben abgestützt wird, daß der Zylinderinhalt nach Erreichen einer Kolbenendlage von der übrigen Betonsäule abgetrennt und danach unter Vorschub des Kolbens aus dem Zylinder (42) mittelbar oder unmittelbar zur Applikationsstelle (20) ausgetragen wird.

2. Verfahren nach Anspruch 1, **dadurch gekennzeichnet, daß** der Beton aus dem Zylinder (42) in einen Pufferbehälter (36) geleitet und von dort zur Applikationsstelle (20) ausgetragen wird.

3. Verfahren nach Anspruch 1 oder 2, **dadurch gekennzeichnet, daß** der drucklos gestellte Beton über eine weitere Fallstrecke, die kürzer als die Betonsäule ist, der Applikationsstelle zugeleitet wird.

4. Verfahren nach einem der Ansprüche 1 bis 3, **dadurch gekennzeichnet, daß** die nachrückende Betonsäule am austrittsseitigen Ende des Fallrohrs (30) in den nach oben weisenden, nach unten offenen Zylinder (42) geleitet wird und daß die von der Betonsäule abgetrennten Betonportionen vom Zylinder (42) aus nach unten ausgetragen werden.

5. Verfahren nach einem der Ansprüche 1 bis 4, **dadurch gekennzeichnet, daß** die nachrückende Betonsäule am austrittsseitigen Ende des Fallrohrs (30) abwechselnd in zwei getrennte Zylinder eingeleitet, durch diese im Gegentakt portioniert und gegebenenfalls über den Pufferbehälter (36) zur Applikationsstelle ausgetragen wird.

6. Verfahren nach einem der Ansprüche 1 bis 5, **dadurch gekennzeichnet, daß** das Fallrohr (30) zunächst mit Füllwasser gefüllt wird, bevor der Beton unter Zwischenlage mindestens eines Dichtelements in das Fallrohr (30) eingeleitet wird und daß das austrittsseitig anfallende Füllwasser über ein mit dem Fallrohr (30) kommunizierendes Rückrohr (56) nach oben zurückgefördert oder in den Schacht verworfen wird.

7. Anordnung zum Betonieren von tiefen Schächten, mit einer Füllpumpe (32) und einem an die Füllpumpe angeschlossenen Fallrohr (30), wobei das austrittsseitige Ende des Fallrohrs (30) an eine druckfeste Dekompressionspumpe (26) anschließbar ist, deren Auslaß (24) mit einer Applikationsstelle (20) verbindbar ist, **dadurch gekennzeichnet, daß** die Dekompressionspumpe (26) eine eintrittsseitig mit dem Fallrohr (30) verbindbare Rohrweiche (34) aufweist, die austrittsseitig abwechselnd an einen von zwei Zylindern (42) anschließbar ist von denen der jeweils andere Zylinder (42) über einen gemeinsamen Pufferbehälter (36) zum Auslaß (24) führt, wobei in den Zylindern (42) im Gegentakt hin- und herverschiebbare Kolben angeordnet sind.

8. Anordnung nach Anspruch 7, **dadurch gekennzeichnet, daß** an den Auslaß (24) ein zur Applikationsstelle (20) führender Verteilerschlauch (18) anschließbar ist.

9. Anordnung nach Anspruch 7 oder 8, **dadurch gekennzeichnet, daß** die Rohrweiche (34) im Pufferbehälter (36) unter den nach unten offenen Zylindern (42) angeordnet ist und austrittsseitig in Richtung Zylinderöffnungen (44) nach oben weist.

10. Anordnung nach einem der Ansprüche 7 bis 9, **dadurch gekennzeichnet, daß** der Auslaß (24) von der Dekompressionspumpe (26) aus nach unten weist.

11. Anordnung nach einem der Ansprüche 7 bis 10, **dadurch gekennzeichnet, daß** in dem Fallrohr (30) vor der Dekompressionspumpe (26) ein Sperrschieber (52) angeordnet ist.

12. Anordnung nach einem der Ansprüche 7 bis 11, **dadurch gekennzeichnet, daß** das Fallrohr (30) vor der Dekompresslonspumpe (26) an eine absperrbare Rücklaufleitung (56) vorzugsweise mit kleinerem Querschnitt als das Fallrohr (30) angeschlossen ist.

13. Anordnung nach Anspruch 12, **dadurch gekennzeichnet, daß** die Rücklaufleitung (56) nach übertage geführt ist.

14. Anordnung nach einem der Ansprüche 7 bis 13, **gekennzeichnet durch** eine Steuerungseinrichtung zur synchronisierten Ansteuerung der Füllpumpe (32) und der Dekompressionspumpe (26).

15. Dekompressionspumpe zur Förderung von druckbelasteten Dickstoffen, insbesondere von Beton, zu einer Applikationsstelle (20) **gekennzeichnet durch** eine eintrittsseitig mit dem druckbelasteten Dickstoff beaufschlagbare Rohrweiche (34), die austrittsseitig abwechselnd an einen von zwei Zylindern (42) druckdicht anschließbar ist, von denen der jeweils andere Zylinder über einen gemeinsamen Pufferbehälter (36) zu einem Auslaß (24) führt, wobei in den Zylindern zwei in Gegentakt hin- und herverschiebbare Kolben angeordnet sind.

16. Dekompressionspumpe nach Anspruch 15, **dadurch gekennzeichnet, daß** der Pufferbehälter (36) einen bodenseitigen, vorzugsweise nach unten weisenden Auslaßstutzen (24) aufweist.

17. Dekompressionspumpe nach Anspruch 15 oder 16, **dadurch gekennzeichnet, daß** der Pufferbehälter (36) eine mit einem Deckel (50) druckdicht verschließbare Wartungsöffnung aufweist.

## Claims

1. Process for concretization of deep shafts, in which concrete is conveyed via a concrete column situated in a downpipe (30) to a deeper lying application site (20), wherein the concrete is removed in portions from the subsequent concrete column at the outlet end of the downpipe (30), separated from the concrete column, and thereby rendered free of pressure, and thereafter is conveyed to the application site (20), **characterized in that** the concrete column is conveyed at the outlet end of the downpipe (30) to a cylinder (42) and there is supported by a piston with enlargening of the cylinder volume with retreating piston, that the cylinder content after reaching a piston end position is separated from the remaining concrete column and thereafter preferably with advancing of the piston is discharged out of the cylinder (42) directly or indirectly to the application site (20).

2. Process according to claim 1, **characterized in that** the concrete is conveyed out of the cylinder (42) into a buffer container (36) and from there is conveyed to the application site (20).

3. Process according to one of claims 1 or 2, **characterized in that** the concrete rendered free of pressure is conveyed to the application site via a further drop section, which is shorter than the height of the concrete column.

4. Process according to one of claims 1 through 3, **characterized in that** the following concrete column at the outlet end of the downpipe (30) is conveyed to an upwardly facing, downwardly open cylinder (42) and that the concrete portions separated from the concrete column are discharged downwards from the cylinder (42).

5. Process according to one of claims 1 through 4, **characterized in that** the following concrete column at the outlet end of the downpipe (30) are introduced altematingly into two separate cylinders, are proportioned thereby in counterstroke and optionally via a buffer container (36) are discharged to the application site.

6. Process according to one of claims 1 through 5, **characterized in that** the downpipe (30) is first filled with water, before the concrete is introduced with interposition of at least one sealing element in the downpipe (30) and that the fill water reaching the outlet side is returned upwards via a return pipe (56) communicating with the downpipe (30) or is discharged into the shaft.

7. Device for concretization of deep shafts, with a fill pump (32) and a downpipe (30) connected to the fill pump, wherein the outlet end of the downpipe (30) is connectable to a pressure tight decompression pump (26), of which the outlet (24) is connectable with an application site (20), **characterized in that** the decompression pump (26) includes a pipe switch (34) of which the inlet side is connectable with the downpipe (30), of which the outlet side is alternatingly connectable to one of two cylinders (42) of which the respectively other cylinder (42) leads to the discharge (24) preferably via a common buffer container (36), wherein pistons moveable back and forth in counterstroke are provided in the cylinders (42).

8. Device according to claim 7, **characterized in that** a distribution hose (18) is adapted to be connected to the outlet (24) leading to the application site (20).

9. Device according to claim 7 or 8, **characterized in that** the pipe switch (34) is provided in the buffer container (36) below the downwardly open cylinders (42) and of which the outlet sides face upwards in the direction of the cylinder openings (44).

10. Device according to one of claims 7 through 9, **characterized in that** the outlet (24) from the decompression pump (26) faces downwards.

11. Device according to one of claims 7 through 10, **characterized in that** a slide gate (52) is provided in the downpipe (30) ahead of the decompression pump (26).

12. Device according to one of claims 7 through 11, **characterized in that** the downpipe (30) is connected prior to the decompression pump (26) to a closeable return line (56) preferably with smaller cross-section than the downpipe (30).

13. Device according to claim 12, **characterized in that** the return line (56) is directed to above ground.

14. Device according to one of claims 7 through 13, **characterized by** a control device for the synchronized controlling of the fill pump (32) and the decompression pump (26).

15. Decompression pump for conveyance of thick material under pressure, in particular concrete, to an application site (20), **characterized by** a pipe switch (34) with an inlet for receiving the thick material under pressure, of which the outlet side is alternatingly connectable to one of two cylinders (42) pressure tight, of which the respective other cylinder leads to an outlet (24) preferably via a common buffer container (36), wherein two cylinders operable in counterstroke are provided in the cylinders.

16. Decompression pump according to claim 15, **characterized in that** the buffer container (36) includes a floor side, preferably downwardly directed outlet opening (24).

17. Decompression pump according to claim 15 or 16, **characterized in that** the buffer container (36) includes a service or maintenance opening closeable pressure tight with a lid (50).

## Revendications

1. Procédé de bétonnage de puits profonds, dans lequel du béton est acheminé, par l'intermédiaire d'une colonne de béton logée dans une tubulure de descente (30), vers une zone d'application (20) située dans la profondeur, ledit béton étant prélevé de la colonne de béton affluante, par portions, à l'extrémité de la tubulure de descente (30) située côté sortie, séparé d'avec ladite colonne de béton en étant alors décompressé, puis délivré à la zone d'application (20), **caractérisé par le fait que** la colonne de béton est dirigée, à l'extrémité de la tubulure de descente (30) située côté sortie, jusque dans un vérin (42) dans lequel elle prend appui sur un piston se rétractant par augmentation de volume du vérin ; et **par le fait que**, après qu'une position extrême du piston a été atteinte, le contenu du vérin est séparé d'avec le reste de la colonne de béton, puis est indirectement ou directement déversé hors du vérin (42), vers la zone d'application (20), avec avance du piston.

2. Procédé selon la revendication 1, **caractérisé par le fait que** le béton sortant du vérin (42) est dirigé dans un réceptacle d'accumulation (36), à partir duquel il est déversé vers la zone d'application (20).

3. Procédé selon la revendication 1 ou 2, **caractérisé par le fait que** le béton décompressé est dirigé vers la zone d'application par l'intermédiaire d'un trajet supplémentaire de descente qui est plus court que la colonne de béton.

4. Procédé selon l'une des revendications 1 à 3, **caractérisé par le fait que** la colonne de béton affluante est dirigée, à l'extrémité de la tubulure de descente (30) située côté sortie, jusque dans le vérin (42) orienté vers le haut et ouvert vers le bas ; et **par le fait que** les portions de béton, séparées d'avec la colonne de béton, sont déversées vers le bas à partir dudit vérin (42).

5. Procédé selon l'une des revendications 1 à 4, **caractérisé par le fait que** la colonne de béton affluante est introduite en alternance, à l'extrémité de la tubulure de descente (30) située côté sortie, dans deux vérins distincts par l'intermédiaire desquels elle est portionnée en opposition symétrique, puis est déversée vers la zone d'application, éventuellement par l'intermédiaire du réceptacle d'accumulation (36).

6. Procédé selon l'une des revendications 1 à 5, **caractérisé par le fait que** la tubulure de descente (30) est tout d'abord emplie d'eau de garnissage avant que le béton soit introduit dans ladite tubulure de descente (30), avec interposition d'au moins un élément d'étanchement ; et **par le fait que** l'eau de garnissage, présente côté sortie, est renvoyée vers le haut ou rejetée dans le puits par l'intermédiaire d'une canalisation de retour (56) communiquant avec ladite tubulure de descente (30).

7. Dispositif de bétonnage de puits profonds, comprenant une pompe d'emplissage (32) et une tubulure de descente (30) raccordée à ladite pompe d'emplissage, l'extrémité de la tubulure de descente (30), qui est située côté sortie, pouvant être raccordée à une pompe de décompression (26) tenant la pression et dont la sortie (24) peut être reliée à une zone d'application (20), **caractérisé par le fait que** la pompe de décompression (26) comporte une bifurcation tubulaire (34) qui peut être reliée à la tubulure de descente (30), côté entrée, et peut être alternativement raccordée, côté sortie, à l'un de deux vérins (42) au sein desquels l'autre vérin (42) considéré gagne la sortie (24) par l'intermédiaire d'un réceptacle commun d'accumulation (36), lesdits vérins (42) renfermant des pistons pouvant effectuer des coulissements alternatifs en opposition symétrique.

8. Dispositif selon la revendication 7, **caractérisé par le fait qu'**un tuyau répartiteur (18), menant à la zone d'application (20), peut être raccordé à la sortie (24).

9. Dispositif selon la revendication 7 ou 8, **caractérisé par le fait que** la bifurcation tubulaire (34) est disposée, dans le réceptacle d'accumulation (36), au-dessous des vérins (42) ouverts vers le bas et est orientée vers le haut, côté sortie, en direction d'ouvertures (44) desdits vérins.

10. Dispositif selon l'une des revendications 7 à 9, **caractérisé par le fait que** la sortie (24) est orientée vers le bas à partir de la pompe de décompression (26).

11. Dispositif selon l'une des revendications 7 à 10, **caractérisé par le fait qu'**un obturateur coulissant (52) est logé dans la tubulure de descente (30), avant la pompe de décompression (26).

12. Dispositif selon l'une des revendications 7 à 11, **caractérisé par le fait que** la tubulure de descente (30) est raccordée, avant la pompe de décompression (26), à une canalisation de retour (56) pouvant être isolée et présentant, de préférence, une plus petite section transversale que ladite tubulure de descente (30).

13. Dispositif selon la revendication 12, **caractérisé par le fait que** la canalisation de retour (55) est guidée vers la surface.

14. Dispositif selon l'une des revendications 7 à 13, **caractérisé par** un système de commande en vue de l'activation synchronisée de la pompe d'emplissage (32) et de la pompe de décompression (26).

15. Pompe de décompression pour acheminer des substances épaisses soumises à une pression, en particulier du béton, vers une zone d'application (20), **caractérisée par** une bifurcation tubulaire (34) qui peut être sollicitée, côté entrée, par la substance épaisse soumise à une pression et peut être raccordée en alternance côté sortie, avec étarichéité à la pression, à l'un de deux vérins (42) au sein desquels l'autre vérin considéré gagne une sortie (24) par l'intermédiaire d'un réceptacle commun d'accumulation (36), lesdits vérins renfermant deux pistons pouvant accomplir des coulissements alternatifs en opposition symétrique.

16. Pompe de décompression selon la revendication 15, **caractérisée par le fait que** le réceptacle d'accumulation (36) présente un raccord de sortie (24) situé côté fond et préférentiellement orienté vers le bas.

17. Pompe de décompression selon la revendication 15 ou 16, **caractérisée par le fait que** le réceptacle d'accumulation (36) comporte un orifice de maintenance pouvant être obturé par un couvercle (50), avec étanchéité à la pression.
